# EUROPÄISCHE PATENTSCHRIFT

(11) **EP 1 149 396 B1**
(45) Veröffentlichungstag und Bekanntmachung des Hinweises auf die Patenterteilung: **23.04.2003**
(21) Anmeldenummer: 00903551.0
(22) Anmeldetag: 14.01.2000
(51) Int. Cl.: H01H 33/24

(54) **HOCHSPANNUNGSLEISTUNGSSCHALTER, INSBESONDERE DRUCKGASLEISTUNGSSCHALTER**
HIGH VOLTAGE CIRCUIT BREAKER, ESPECIALLY A GAS-BLAST CIRCUIT BREAKER
DISJONCTEUR HAUTE TENSION, EN PARTICULIER DISJONCTEUR A GAZ SOUS PRESSION

(30) Priorität: 15.01.1999 DE 29901205 U
(43) Veröffentlichungstag der Anmeldung: 31.10.2001
(73) Patentinhaber: SIEMENS AKTIENGESELLSCHAFT, 80333 München (DE)
(72) Erfinder: CHYLA, Thomas, D-14089 Berlin (DE); STENZEL, Peter, D-14612 Falkensee (DE)
(86) Internationale Anmeldenummer: DE0000175
(87) Internationale Veröffentlichungsnummer: WO00042627

(56) Entgegenhaltungen:
- EP-A- 0 696 040
- EP-A- 0 809 269
- WO-A-98/32142
- DE-C- 19 702 822
- GB-A- 2 025 697

## Beschreibung

Die Erfindung betrifft einen Hochspannungsleistungsschalter, insbesondere Druckgasleistungsschalter, mit zwei einander gegenüberstehenden Schaltkontakten, die im Einschaltzustand von einer Isolierstoffdüse umgeben sind, zu der koaxial eine Abschirmelektrode angeordnet ist, wobei der zweite Schaltkontakt bei Betätigung des antreibbaren ersten Schaltkontaktes eine zu diesem gegenläufige Bewegung ausführt und die Abschirmelektrode aufgrund einer Koppelung mittels eines Gestänges mit dem zweiten Schaltkontakt in Bewegungsrichtung des ersten Schaltkontaktes mit einer Geschwindigkeit, die betragsmäßig kleiner ist als die Geschwindigkeit des ersten Schaltkotaktes, steuerbar ist.

Ein derartiger Hochspannungsleistungsschalter ist beispielsweise aus der DE 196 22 460 C2 bekannt. Bei diesem Hochspannungsleistungsschalter sind die beiden einander gegenüberstehenden Schaltkontakte im Einschaltzustand von einer Isolierstoffdüse umgeben. Die Isolierstoffdüse ist mit dem antreibbaren ersten Schaltkontakt verbunden. Der zweite Schaltkontakt ist mittels eines Gestänges und eines Umlenkhebels so an die Isolierstoffdüse angekoppelt, dass bei einer Betätigung des ersten Schaltkontaktes der zweite Schaltkontakt eine zu diesem gegenläufige Bewegung ausführt. Um eine bessere Feldsteuerung im Innern des Hochspannungsleistungsschalters zu erreichen, ist koaxial zu der Isolierstoffdüse die Abschirmelektrode angeordnet. Zur Erweiterung der gegensinnigen Bewegung während einer Schalthandlung ist die Abschirmelektrode an den Umlenkhebel angekoppelt.

Zur Ankoppelung der Isolierstoffdüse an den Umlenkhebel wird eine starr mit der Isolierstoffdüse verbundene Transmissionsstange genutzt. Zum Antrieb der Abschirmelektrode wird eine weitere Transmissionsstange verwendet. Bedingt durch die Nutzung des Umlenkhebels sind diese Transmissionstangen exzentrisch und einseitig angeordnet, was eine unsymmetrische Belastung von Isolierdüse und Abschirmelektrode bewirkt. Zusätzlich zu der angestrebten optimalen linearen Kraftübertragung treten Kräfte auf, die zu einem Verkippen und Verkanten der Abschirmelektrode führen. Um eine lineare Bewegung der Abschirmelektrode zu gewährleisten, sind zusätzliche Führungseinrichtungen notwendig. Um die dabei auftretenden Kräfte aufnehmen zu können, ist die Abschirmelektrode ausreichend mechanisch stabil auszubilden. Diese mechanischen Anforderungen erzwingen eine Vergrößerung der bewegten Massen, die aus elektrotechnischer Sicht an sich nicht notwendig ist.

Der vorliegenden Erfindung liegt die Aufgabe zugrunde, einen Hochspannungsleistungsschalter der eingangs genannten Art zu schaffen, dessen bewegte Teile eine verminderte zu beschleunigende Masse aufweisen.

Die Aufgabe wird erfindungsgemäß dadurch gelöst, dass die Isolierstoffdüse mit zwei einander bezüglich der Mittelachse des Schalters diametral gegenüberliegenden Zugstangen verbunden ist, die sich parallel zu dem zweiten Schaltkontakt erstrecken und auf der der Isolierstoffdüse abgewandten Seite fest mit einer axial verschiebbar angeordneten ersten Halterung verbunden sind, an der schwenkbar zwei Pleuelstangen angeordnet sind, von denen jede mit einem Schenkel einer Gabelung gelenkig in Verbindung steht, die drehbar in einem Festlager geführt ist und auf ihrer, den Schenkeln im wesentlichen gegenüberliegenden Seite einen Hebel besitzt, mit dem schwenkbar ein Ankopplungshebel verbunden ist, der mit der den zweiten Schaltkontakt tragenden, axial verschiebbaren Kontaktstange in Verbindung steht.

Der Winkel α zwischen den Schenkeln der Gabelung und dem Hebel, mit dem schwenkbar der Ankopplungshebel verbunden ist, sollte zweckmäßigerweise größer als 90° sein.

Dadurch wird erreicht, dass bei einem Ausschaltvorgang die den zweiten Schaltkontakt tragende Kontaktstange bei ihrer axialen Verschiebung eine ausreichend große Strecke zurücklegt, so dass durch die gegenläufige Bewegung der beiden einander gegenüberstehenden Schaltkontakte zwischen diesen eine hochbelastbare Isolierstrecke gebildet wird.

Die Verbindung des Ankopplungshebels mit der den zweiten Schaltkontakt tragenden Kontaktstange erfolgt über ein an der Kontaktstange angeordnetes Gelenk. Dabei kann als Gelenk jede an sich bekannte Ausführung zur Anwendung kommen, durch die erreicht wird, daß bei einem Schwenken des Ankopplungshebels eine axiale Verschiebung der den zweiten Schaltkontakt tragenden Kontaktstange erreicht wird.

In weiterer Ausgestaltung der Erfindung wird eine das elektrische Feld in der Schaltstrecke steuernde Bewegung der koaxial zur Isolierstoffdüse angeordneten Abschirmelektrode, die nicht mit der Isolierstoffdüse verbunden ist, bei einer bei einem Ausschaltvorgang durchführenden gegenläufigen Bewegung des zweiten Schaltkontaktes erreicht, indem an jedem Schenkel der Gabelung jeweils eine weitere Pleuelstange gelenkig befestigt ist, die schwenkbar mit einer axial verschiebbar auf der ersten Halterung angeordneten zweiten Halterung in Verbindung steht, an der fest zwei Schubstangen angeordnet sind, die mit der Abschirmelektrode verbunden sind.

Dabei stehen diese Pleuelstangen im mittleren Bereich der Schenkel der Gabelung mit dieser gelenkig derart in Verbindung, dass bei einem Ausschaltvorgang der zurückgelegte Weg der Abschirmelektrode, deren Richtung immer der des ersten Schaltkontaktes entspricht und deren Betrag der Geschwindigkeit dabei stets kleiner ist als der der Geschwindigkeit des ersten Schaltkontaktes, kleiner ist als der des zweiten Schaltkontaktes. Durch die Verbindung dieser Pleuelstangen mit den Schenkeln der Gabelung in ihrem mittleren Bereich sind gleichzeitig die Voraussetzungen dafür geschaffen worden, dass für die gelenkige Verbindung dieser Pleuelstangen mit den Schenkeln der Gabelung der geeigneteste Anlenkungspunkt entlang dieser Schenkel für eine das elektrische Feld in der Schaltstrecke optimal steuernde Bewegung der Abschirmelektrode gewählt werden kann. Das bedeutet, daß durch den Einsatz weiterer Abschirmungen im Bereich der Schaltstrecke zumindest reduziert werden kann.

Die durch die Erfindung beabsichtigten Wirkungen können unabhängig von der Anordnung des die Gabelung drehbar führenden Festlagers erreicht werden. So kann dieses gemäß einer bevorzugten Ausführung am äußeren Umfang eines die Kontaktstange führenden feststehenden Rohres, auf dem die erste Halterung axial verschiebbar angeordnet ist, mit Abstand zu diesem angeordnet sein. Bei dieser Anordnung des Festlagers, das mit dem feststehenden Rohr verbunden sein kann, ist der schwenkbar mit dem Hebel der Gabelung verbundene, mit der Kontaktstange in Verbindung stehende Ankopplungshebel vorteilhaft über ein Langloch innerhalb des feststehenden Rohres in dieses hereingeführt. Das schließt jedoch nicht aus, daß bei Anordnung des die Gabelung drehbar führenden Festlagers am äußeren Umfang des feststehenden Rohres der Ankopplungshebel auch über die offene Stirnseite des feststehenden Rohres in dieses hereingeführt werden kann.

Dies ist besonders dann zweckmäßig, wenn das die Gabelung drehbar führende Festlager nicht am äußeren Umfang des feststehenden Rohres, sondern an dessen Stirnseite angeordnet ist.

Die Erfindung wird anhand eines Ausführungsbeispiels in einer Zeichnung gezeigt und näher erläutert.

In den zugehörigen Zeichnungen zeigen:
- Figur 1: eine Teilansicht eines Druckgasleistungsschalters im Schnitt und
- Figur 2: eine Teilansicht des Druckgasleistungsschalters nach Figur 1 mit einer gegenüber diesem veränderten Anordnung eines Bausteines.

Die Figur 1 zeigt einen Druckgasleistungsschalter im Bereich von zwei einander gegenüberstehenden Schaltkontakten 1,2 sowie der den zweiten Schaltkontakt 2 tragenden Kontaktstange 3. Während links zur Mittelachse 4 der Druckgasleistungsschalter mit Ausnahme einiger Bauteile im unteren Bereich in der Einschaltstellung dargestellt ist, wird rechts zur Mittelachse 4 der Druckgasleistungsschalter in der Ausschaltstellung gezeigt.

Wie die Figur 1 zeigt, sind die beiden einander gegenüberstehenden Schaltkontakte 1, 2 im Einschaltzustand von einer Isolierstoffdüse 5 umgeben, zu der koaxial eine Abschirmelektrode 6 angeordnet ist. Während die Isolierstoffdüse 5 mit dem ersten antreibbaren Schaltkontakt 1 verbunden ist, also bei einem Schaltvorgang die Bewegung des ersten antreibbaren Schaltkontaktes 1 ausführt, ist die Abschirmelektrode 6 nicht mit der Isolierstoffdüse 5 verbunden.

Damit nun zur Bildung einer dielektrisch hoch belastbaren Isolierstrecke bei einem Ausschaltvorgang der zweite Schaltkontakt 2 gegenüber dem ersten antreibbaren Schaltkontakt 1 bei dessen Betätigung eine zu diesem gegenläufige Bewegung ausführt, ist die Isolierstoffdüse 5 mit zwei zueinander bezüglich der Mittelachse 4 diametral gegenüberliegenden Zugstangen 7, 8 verbunden, die sich parallel zu der Kontaktstange 3 erstrecken. Auf der der Isolierstoffdüse 5 abgewandten Seite stehen diese Zugstangen 7, 8 fest mit einer Halterung 9 in Verbindung. Diese ist axial verschiebbar auf einem feststehenden Rohr angeordnet, indem die den zweiten Schaltkontakt 2 tragende Kontaktstange 3 axial verschiebbar angeordnet ist. Außerdem sind an der axial verschiebbaren Halterung 9 schwenkbar zwei Pleuelstangen 11, 12 angeordnet, von denen jede mit einem Schenkel 13, 14 einer Gabelung 15 gelenkig in Verbindung steht, die drehbar in einem Festlager 16 geführt ist, das an der Stirnseite 17 des die Kontaktstange 3 axial verschiebbar aufnehmenden Rohres 10 angeordnet ist. Die Gabelung 15, die zu beiden Seiten der Mittelachse 4 in der Ausschaltstellung des Druckgasleistungsschalters dargestellt ist, besitzt auf ihrer den Schenkeln 13, 14 gegenüberliegenden Seite einen Hebel 18, mit dem schwenkbar ein Ankopplungshebel 19 verbunden ist, der mit der den zweiten Schaltkontakt 2 tragenden Kontaktstange 3 in Verbindung steht.

Wird ein Ausschaltvorgang durchgeführt, so werden bei Betätigung des ersten antreibbaren Schaltkontaktes 1 über die Isolierstoffdüse 5 die Zugstangen 7, 8 mitgenommen. Da gleichzeitig mit der Mitnahme der Zugstangen 7, 8 eine axiale Verschiebung der Halterung 9 auf dem feststehenden Rohr 10 erfolgt, werden auch die schwenkbar an der Halterung 9 angeordneten Pleuelstangen 11, 12 mitgenommen. Ausgehend davon, daß jede der Pleuelstangen 11, 12 mit einem Schenkel 13, 14 der drehbar in dem Festlager 16 geführten Gabelung 15 in Verbindung steht, erfolgt ein Schwenken der Gabelung 15 in dem Festlager 16. Während sich dabei die Schenkel 13, 14 der Gabelung 15 in Richtung der axial verschiebbaren Halterung 9 bewegen, bewegt sich hierbei der den Schenkeln 13, 14 im wesentlichen gegenüberstehende Hebel 18 in entgegengesetzter Richtung. Das aber bedeutet, daß durch den mit diesem Hebel 18 schwenkbar verbundenen Ankopplungshebel 19 die Kontaktstange 3 durch axiale Verschiebung innerhalb des feststehenden Rohres und damit der zweite Schaltkontakt 2 mitgenommen wird, so daß dieser bei einem Ausschaltvorgang gegenüber dem ersten antreibbaren Schaltkontakt 1 eine gegenläufige Bewegung ausführt und somit nach Beendigung eines Ausschaltvorganges eine dielektrisch hochbelastbare Isolierstrecke gebildet ist.

Um nun bei diesem Druckgasleistungsschalter während eines Schaltvorganges auch eine optimale Steuerung des elektrischen Feldes in der Schaltstrecke 20 zu erreichen, ist an jedem Schenkel 13, 14 der Gabelung 15 jeweils eine weitere Pleuelstange 21, 22 gelenkig befestigt, die schwenkbar mit einer axial verschiebbar auf der ersten Halterung 9 angeordneten zweiten Halterung 23 in Verbindung steht. An dieser sind nunmehr zwei Schubstangen 24, 25 fest angeordnet, die mit der koaxial zur Isolierstoffdüse 5 angeordneten Abschirmelektrode 6 verbunden sind.

Führt der Druckgasleistungsschalter einen Ausschaltvorgang aus, so werden durch die Schenkel 13, 14 der Gabelung 15 die Pleuelstangen 21, 22 sowie die Schubstangen 24, 25 in Richtung der Schaltstrecke 20 bewegt. Da die Schubstangen 24,25 mit der Abschirmelektrode 6 verbunden sind, führt diese somit eine Bewegung aus, deren Richtung der des ersten Schaltkontaktes 1 entspricht. Indem die gelenkig an den Schenkeln 13, 14 der Gabelung 15 befestigten Pleuelstangen 21, 22 im mittleren Bereich der Schenkel 13, 14 an diesen befestigt sind, ist nicht nur der Betrag der Geschwindigkeit der Abschirmelektrode 6 kleiner als der des ersten Schaltkontaktes 1, sondern auch der durch die Abschirmelektrode 6 zurückgelegte Weg. Durch die Wahl des Befestigungspunktes der Pleuelstangen 21,22 an den Schenkeln 13, 14 der Gabelung 15 zwischen dem Festlager 16 und der gelenkigen Befestigung 26, 27 der Pleuelstangen 11, 12 sind somit die Voraussetzungen dafür gegeben, dass durch die Abschirmelektrode 6 eine optimale Steuerung des elektrischen Feldes in der Schaltstrecke 20 während eines Schaltvorganges erreicht wird.

Während gemäß Figur 1 das die Gabelung 15 drehbar führende Festlager 16 an der Stirnseite 17 des feststehenden Rohres 10 angeordnet ist, ist nach Figur 2 dieses Festlager 16 am äußeren Umfang des die Kontaktstange 3 führenden feststehenden Rohres 10 vorgesehen. Dadurch wird erreicht, daß trotz der Notwendigkeit der Gabelung 15 für den Bewegungsablauf des zweiten Schaltkontaktes 2 und der Abschirmelektrode 6 (Figur 1) eine Vergrößerung der Schaltkammer in axialer Richtung nicht erforderlich ist. Dabei ist das die Gabelung 15 führende Festlager 16 mit Abstand zu dem feststehenden Rohr 10 angeordnet und an dessen Stirnseite 17 befestigt. Bei dieser Anordnung des Festlagers 16 ist der schwenkbar mit dem Hebel 18 der Gabelung 15 verbundene, mit der Kontaktstange 3 in Verbindung stehende Ankopplungshebel 19 über ein Langloch 20 innerhalb des feststehenden Rohres 10 in dieses hereingeführt. Sowohl die Anordnung der Pleuelstangen, von denen hier nur die Pleuelstangen 11 und 21 dargestellt sind, als auch die Ausbildung der Gabelung 15, von der hier nur der Schenkel 13 dargestellt ist, entspricht der Anordnung der Pleuelstangen 11, 12, 21, 22 sowie der Ausbildung der Gabelung 15 mit den beiden Schenkeln 13,14 nach Figur 1.

Wie aus dieser Figur aber auch ersichtlich ist, ist der Winkel α zwischen dem Hebel 18 und dem Schenkel 13 und damit dem Schenkel 14 (Figur 1) der Gabelung 15 größer 90°, so daß die Kontaktstange 3 bei einem Ausschaltvorgang eine ausreichend große Strecke zurücklegt, um zwischen den Schaltkontakten 1, 2 (Figur 1) eine hochbelastbare Isolierstrecke zu bilden.

## Patentansprüche

1. Hochspannungsleistungsschalter, insbesondere Druckgasleistungsschalter, mit zwei einander gegenüberstehenden Schaltkontakten (1, 2), die im Einschaltzustand von einer Isolierstoffdüse (5) umgeben sind, zu der koaxial eine Abschirmelektrode (6) angeordnet ist, wobei der zweite Schaltkontakt bei Betätigung des antreibbaren ersten Schaltkontaktes (1) eine zu diesem gegenläufige Bewegung ausführt und die Abschirmelektrode (6) aufgrund einer Koppelung mittels eines Gestänges mit dem zweiten Schaltkontakt (2) in Bewegungsrichtung des ersten Schaltkontaktes (1) mit einer Geschwindigkeit, die betragsmäßig kleiner ist als die Geschwindigkeit des ersten Schaltkontaktes (1), steuerbar ist,
**dadurch gekennzeichnet,**
**dass** die Isolierstoffdüse (5) mit zwei einander bezüglich der Mittelachse (4) des Schalters diametral gegenüberliegenden Zugstangen (7, 8) verbunden ist, die sich parallel zu dem zweiten Schaltkontakt (2) erstrecken und auf der der Isolierstoffdüse (5) abgewandten Seite fest mit einer axial verschiebbar angeordneten ersten Halterung (9) verbunden sind, an der schwenkbar zwei Pleuelstangen (11, 12) angeordnet sind, von denen jede mit einem Schenkel (13, 14) einer Gabelung (15) gelenkig in Verbindung steht, die drehbar in einem Festlager (16) geführt ist und auf ihrer, den Schenkeln (13, 14) im wesentlichen gegenüberliegenden Seite einen Hebel (18) besitzt, mit dem schwenkbar ein Ankopplungshebel (19) verbunden ist, der mit der den zweiten Schaltkontakt (2) tragenden, axial verschiebbaren Kontaktstange (3) in Verbindung steht.

2. Hochspannungsleistungsschalter nach Anspruch 1,
**dadurch gekennzeichnet,**
**dass** der Winkel α zwischen den Schenkeln (13,14) der Gabelung (15) und dem Hebel (18) größer als 90° ist.

3. Hochspannungsleistungsschalter nach Anspruch 1 oder 2,
**dadurch gekennzeichnet,**
**dass** an jedem Schenkel (13, 14) der Gabelung (15) jeweils eine weitere Pleuelstange (21, 22) gelenkig befestigt ist, die schwenkbar mit einer axial verschiebbar auf der ersten Halterung (9) angeordneten zweiten Halterung (23) in Verbindung steht, an der fest zwei Schubstangen (24, 25) angeordnet sind, die mit der Abschirmelektrode (6) verbunden sind.

4. Hochspannungsleistungsschalter nach Anspruch 3,
**dadurch gekennzeichnet,**
**dass** die Pleuelstangen (21, 22) im mittleren Bereich der Schenkel (13, 14) der Gabelung (15) mit dieser gelenkig in Verbindung stehen, derart, daß bei einem Ausschaltvorgang der zurückgelegte Weg der Abschirmelektrode 6 kleiner ist als der des zweiten Schaltkontaktes (2).

5. Hochspannungsleistungsschalter nach Anspruch 4,
**dadurch gekennzeichnet,**
**dass** das die Gabelung (15) drehbar führende Festlager (16) am äußeren Umfang eines die Kontaktstange (3) führenden feststehenden Rohres (10) mit Abstand zu diesem angeordnet ist und daß der schwenkbar mit dem Hebel (18) der Gabelung (15) verbundene, mit der Kontaktstange (3) in Verbindung stehende Ankopplungshebel (19) über ein Langloch (28) innerhalb des feststehenden Rohres (10) in dieses hereingeführt ist.

6. Hochspannungsleistungsschalter nach Anspruch 5,
**dadurch gekennzeichnet,**
**dass** das die Gabelung (15) drehbar führende Festlager (16) mit dem feststehenden Rohr (10) verbunden ist.

7. Hochspannungsleistungsschalter nach Anspruch 4,
**dadurch gekennzeichnet,**
**dass** das die Gabelung (15) drehbar führende Festlager (16) an der Stirnseite (17) eines die Kontaktstange (3) führenden feststehenden Rohres (10) angeordnet ist.

## Claims

1. High-voltage circuit breaker, in particular a gas-blast circuit breaker, having two mutually opposite switching contacts (1, 2) which, when connected are surrounded by an insulating material nozzle (5) coaxially with respect to which a screening electrode (6) is arranged, with the second switching contact carrying out a movement in the opposite direction to that of the first switching contact (1), which can be driven, during operation of the latter, and the screening electrode (6) being controllable on the basis of coupling by means of a linkage to the second switching contact (2), in the movement direction of the first switching contact (1) at a speed whose magnitude is less than the speed of the first switching contact (1),
**characterized**
**in that** the insulating material nozzle (5) is connected to two tie rods (7, 8) which are diametrically opposite one another with respect to the centre axis (4) of the switch, extend parallel to the second switching contact (2) and are firmly connected on the side facing away from the insulating material nozzle (5) to a first holder (9) which is arranged such that it can move axially and on which two connecting rods (11, 12) are arranged such that they can pivot, each of which is connected in an articulated manner to one limb (13, 14) of a fork (15) which is guided such that it can rotate in a fixed bearing (16) and has a lever (18) on its side essentially opposite the limbs (13, 14), to which lever (18) a coupling lever (19) is connected such that it can pivot and is connected to the contact rod (3) which is fitted to the second switching contact (2) and can move axially.

2. High-voltage circuit breaker according to Claim 1,
**characterized**
**in that** the angle α between the limbs (13, 14) of the fork (15) and the lever (18) is greater than 90°.

3. High-voltage circuit breaker according to Claim 1 or 2,
**characterized**
**in that** a further connecting rod (21, 22) is mounted in an articulated manner on each limb (13, 14) of the fork (15), which connecting rods (21, 22) are each connected such that they can pivot to a second holder (23), which is arranged on the first holder (9) such that it can move axially, and on which two push rods (24, 25) are arranged in a fixed manner and are connected to the screening electrode (6).

4. High-voltage circuit breaker according to Claim 3,
**characterized**
**in that**, in the central region of the limbs (13, 14) of the fork (15), the connecting rods (21, 22) are connected to the fork in an articulated manner such that, during disconnection, the distance travelled by the screening electrode (6) is shorter than that travelled by the second switching contact (2).

5. High-voltage circuit breaker according to Claim 4,
**characterized**
**in that** the fixed bearing (16) which guides the fork (15) such that it can rotate is arranged on the outer circumference of a stationary tube (10) guiding the contact rod (3), and at a distance from this tube (10), and in that the coupling lever (19), which is connected to the lever (18) of the fork (15) such that it can pivot and is connected to the contact rod (3), is introduced into the stationary tube (10) via an elongated hole (28) within said stationary tube (10).

6. High voltage circuit breaker according to Claim 5,
**characterized**
**in that** the fixed bearing (16) which guides the fork (15) such that it can rotate, is connected to the stationary tube (10).

7. High-voltage circuit breaker according to Claim 4,
**characterized**
**in that** the fixed bearing (16) which guides the fork (15) such that it can rotate is arranged on the end face (17) of a stationary tube (10) which guides the contact rod (3).

## Revendications

1. Disjoncteur haute tension, notamment disjoncteur à gaz sous pression, comprenant deux contacts (1, 2) de commutation qui sont opposés l'un à l'autre et qui sont entourés à l'état enclenché d'une buse (5) en matière isolante par rapport à laquelle est montée coaxialement une électrode (6) de blindage, le deuxième contact de commutation effectuant, lors de l'actionnement du premier contact (1) de commutation qui peut être entraîné, un mouvement opposé à celui-ci, et l'électrode (6) de blindage pouvant être commandée, en raison d'un accouplement au moyen d'une tringlerie au deuxième contact (2) de commutation, dans le sens de déplacement du premier contact (1) de commutation, à une vitesse qui, en valeur absolue, est inférieure à la vitesse du premier contact (1) de commutation,
**caractérisé**
**en ce que** la buse (5) en matière isolante est reliée à deux tirants (7, 8) qui sont diamétralement opposés par rapport à l'axe (4) médian du disjoncteur, qui s'étendent parallèlement au deuxième contact (2) de commutation et qui sont reliés, du côté éloigné de la buse (5) en matière isolante, rigidement à une première fixation (9) qui est montée coulissante axialement et sur laquelle sont montées à basculement deux biellettes (11, 12), dont chacune est articulée à une branche (13, 14) d'une fourche (15) qui est guidée avec possibilité de tourner dans un palier (16) fixe et qui a, du côté sensiblement opposé aux branches (13, 14), un levier (18) auquel est relié à basculement un levier (19) d'accouplement qui est relié à la barre (3) de contact, portant le deuxième contact (2) de commutation et coulissant axialement.

2. Disjoncteur haute tension suivant la revendication 1,
**caractérisé**
**en ce que** l'angle α entre les deux branches (13, 14) de la fourche (15) et le levier (18), est supérieur à 90°C.

3. Disjoncteur haute tension suivant la revendication 1 ou 2, **caractérisé en ce que** sur chaque branche (13, 14) de la fourche (15) est articulée respectivement, une autre biellette (21, 22) qui est reliée à basculement à une deuxième fixation (23), qui peut coulisser axialement, qui est montée sur la première fixation (9) et sur laquelle sont montées deux barres (24, 25) de poussée qui sont reliées à l'électrode (6) de blindage.

4. Disjoncteur haute tension suivant la revendication 3, **caractérisé en ce que** les biellettes (21, 22) sont articulées dans la partie médiane des branches (13, 14) de la fourche (15) à celle-ci, de façon à ce que, lors d'une opération de désenclenchement, le trajet parcouru par l'électrode (6) de blindage est plus petit que celui parcouru par le deuxième contact (2) de commutation.

5. Disjoncteur haute tension suivant la revendication 4, **caractérisé en ce que** le palier (16) fixe guidant à rotation, la fourche 15 est disposé sur le pourtour extérieur d'un tube (10) fixe et guidant la barre (3) de contact en étant à distance de ce tube, et **en ce que** le levier (19) d'accouplement relié à basculement au levier (18) de la fourche (15) et en liaison avec la barre (3) de contact, est guidé, par une boutonnière (28) ménagée dans le tube (10) fixe, dans ce tube.

6. Disjoncteur haute tension suivant la revendication 5, **caractérisé en ce que** le palier (16) fixe guidant, avec possibilité de toumer, la fourche (15) est relié au tube (10) fixe.

7. Disjoncteur haute tension suivant la revendication 4, **caractérisé en ce que** le palier (16) fixe guidant, avec possibilité de tourner, la fourche (15) est monté du côté frontal d'un tube (10) fixe guidant la barre (3) de contact.
